# EUROPÄISCHE PATENTSCHRIFT

(11) **EP 1 355 333 B1**
(45) Veröffentlichungstag und Bekanntmachung des Hinweises auf die Patenterteilung: **18.08.2010**
(21) Anmeldenummer: 03007575.8
(22) Anmeldetag: 02.04.2003
(51) Int. Cl.: H01H 13/70, H01H 9/02

(54) **Tastatur, vorzugsweise für Datenkassen**
Keyboard, in particular for cash registers
Clavier, en particulier pour des caisses enregistreuses

(30) Priorität: 17.04.2002 DE 10216936
(43) Veröffentlichungstag der Anmeldung: 22.10.2003
(73) Patentinhaber: Preh KeyTec GmbH, 97616 Bad Neustadt a.d. Saale (DE)
(72) Erfinder: Hochgesang, Gerhard, 97616 Bad Neustadt (DE); Malinowski, Andrzej, 97422 Schweinfurt (DE); Schmöger, Klaus, 97616 Neustadt (DE)
(74) Vertreter: Thul, Hermann

(56) Entgegenhaltungen:
- EP-A- 0 305 931
- EP-A- 1 172 832
- US-A- 5 865 546

## Beschreibung

Die Erfindung betrifft eine Tastatur nach dem Oberbegriff des Patentanspruchs 1.

Aus der EP 1 172 832 A2 ist eine gattungsgemäße Tastatur für eine Datenkasse mit einem einteiligen Keyboardgehäuse bekannt. Das Gehäuse weist dabei eine obere und eine untere Gehäuseschale auf, die sich im wesentlichen S-förmige aneinander anschließen. In der oberen Gehäuseschale wird ein Tastenfeld durch Schrägen schräg gelagert. Unterhalb des Tastenfeldes ist beispielsweise eine Tastatur-Elektronik angeordnet. Die untere Seite bzw. Fläche der oberen Gehäuseschale ist gegenüber einer imaginären Auflagefläche plan ausgeführt. Von der sich dieser Fläche anschließenden Vertiefungen der unteren Gehäuseschale ragen elektrische Anschlüsse von Zusatzbaugruppen in die obere Gehäuseschale.

Die Aufgabe der Erfindung besteht nun darin, eine weitere einfache Tastatur aufzuzeigen, die montage-, servicefreundlich und kostenoptimiert aufgebaut ist.

Die Aufgabe wird durch die Merkmale des Patentanspruchs 1 gelöst. Vorteilhafte Ausführungsformen der Erfindung sind in den Unteransprüchen angegeben.

Der Erfindung liegt die Idee zugrunde, ein einteiliges Gehäuse zu schaffen, bestehend aus einer oberen und einer unteren offenen Gehäuseschale, wobei die obere offene Gehäuseschale im Zusammenspiel mit einem Tastenfeld so gestalten ist, dass diese wannenartig ausgeführt und innerhalb des Gehäuses vorzugsweise schräg angebracht ist. Die untere Seite bzw. Grundfläche der oberen offenen Gehäuseschale ist Teil der unteren offenen Gehäuseschale.
Die untere offene Gehäuseschale weist einen Bereich für den Einbau eines Kartenleser auf und kann innerhalb der oberen Seite des Gehäuses als Erhebung oder als planer Gehäuseabschluß erkannt werden. Dieser Bereich schließt sich der gemeinsamen Fläche beispielsweise als Vertiefung an.
Weitere Vertiefungen, die in der unteren offenen Gehäuseschale vorgesehen sind, können ebenfalls als Gehäuseabschluß der oberen Gehäuseschale erkannt werden.

Durch die bevorzugte Schräglage der oberen Gehäuseschale wird unter anderem erreicht, dass eintretende Feuchtigkeit durch in das Gehäuse einbringbare Schlitze ablaufen kann.
Das Tastenfeld wird mit der unteren Gehäuseschale fest verbunden, kann aber auch lösbar mit dieser verbunden sein.

In Weiterführung der Erfindung weist die untere Gehäuseschale im Bereich der gemeinsamen Fläche eine Versteifung auf. Dadurch kann eine hohe Stabilität erlangt werden, was beispielsweise durch eine dickere Fläche erfolgen kann.

In Weiterführung wird diese Versteifung durch Längs- und / oder Querstege realisiert, die vorzugsweise eine H - Form nachbilden. Neben der Stabilitätserhöhung bieten die Freiräume der H - Form die Möglichkeit, elektronische Baugruppen, wie beispielsweise eine Tastatur-Elektronik, in diese zu integrieren. Weitere Unterbringungsorte sind zudem die bereits beschriebenen Vertiefungen der unteren Gehäuseschale.

Das Tastenfeld kann infolge der komplexen Auflage innerhalb der Wanne der oberen Gehäuseschale auf ein sonst notwendiges Trägerblech verzichten und ist zudem kostenoptimiert.

Das Gehäuse selbst ist ein Kunststoffspritzteil. Durch die Gestaltung des Gehäuses ist dieses zudem einfach und kostengünstig in der Herstellung.

Durch die neuartige Gestaltung des Tastaturgehäuses und des Tastenfeldes sind Materialeinsparungen sowie Gewichtseinsparungen möglich, ohne die Seifigkeit und Qualität zu reduzieren. Die Service- und Montagefreundlichkeit wird erhöht, da beispielsweise das Tastenfeld nicht gelöst werden muss, wenn die Tastatur-Elektronik beispielsweise gewechselt werden soll.

Anhand eines Ausführungsbeispieles mit Zeichnung soll die Erfindung näher erläutert werden.

Es zeigt
- Fig. 1: eine vereinfacht dargestellte Tastatur in einer Draufsicht,
- Fig. 2: eine Schnittdarstellung des Tastaturgehäuses im Schnitt I-I aus Fig. 1 ohne Tastenfeld,
- Fig. 3: eine perspektivische Draufsichtdarstellung auf das Tastaturgehäuse,
- Fig.4: eine perspektivische Ansicht der Unterseite des Tastaturgehäuses.

Fig. 1 zeigt eine Tastatur 10, beispielsweise einer Datenkasse für ein POS-Terminal, in einer Draufsicht. Die Tastatur 10 weist ein Tastaturgehäuse 1 mit einem Tastenfeld 11 auf, welches im Gehäuse 1 gehalten wird. In bekannter Art und Weise weist diese Tastatur 10 zudem einen Kartenleser 12 auf. Dieser kann ein Magnet- und/oder ein Chipkartenleser sein.

Das Tastaturgehäuse 1 besteht vorzugsweise aus Kunststoff und wird aus einem einteiligen Grundkörper gebildet, der durch eine obere offene Gehäuseschale 2 und eine untere offene Gehäuseschale 3 beschrieben wird, wie in Fig. 2 im Schnitt dargestellt ist.

Die obere offene Gehäuseschale 2 ist wannenartig ausgeführt und innerhalb des Gehäuses 1 schrägliegend ein- bzw. angebracht. Innerhalb der Wanne sind vorzugsweise: keine weiteren, zur Gehäuseschale 2 zählenden Details vorgesehen, so dass das Tastenfeld 11 plan oder auch nur partiell auf einer unteren Fläche 4 der Wanne aufliegen kann.
Die untere Fläche 4 der Wanne ist rückseitig Teil der unteren offenen Gehäuseschale 3, wodurch die obere offene Gehäuseschale 2 und die untere offene Gehäuseschale 3 sich zu einem im Querschnitt etwa Λ- förmigen Gehäuse (1) ergänzen.
Zur besseren Stabilität weist die untere offene Gehäuseschale 3 unterhalb der unteren Fläche 4 der oberen Gehäuseschale 2 Versteifungsstege 5 auf.

Die untere offene Gehäuseschale 3 weist im Anschluß an diese gemeinsame Fläche 4 und den zu einer imaginären Auflagefläche beispielsweise parallel verlaufenden Versteifungen 5 in diesem Ausführungsbeispiel zwei kleinere Vertiefungen 6 sowie eine mittige größere Vertiefung 7 auf, die insbesondere zur Aufnahme elektronischer Baugruppen, wie Zusatzbaugruppen oder Steckverbindungen dienen können. In dieser Ausführung bilden die beiden Gehäuseschalen 2 und 3 im Querschnitt zusätzlich dann eine der Λ- Form angehängte Π-Form nach.
Die mittigen Vertiefungen 6 ist vorzugsweise zur Aufnahme einer Elektronik 8 des Magnetkarten- und /oder Chipkartenlesers 12 vorgesehen. Die Vertiefung 7 kann wie die Vertiefungen 6 mit der durch die Wanne gebildeten Gehäuseumrandung der oberen Gehäuseschale 2 abschließen.

In Fig. 3 ist das Tastaturgehäuse 1 in einer perspektivischen Darstellung in einer Draufsicht aufgezeigt. Über hier sichtbare Durchbrüche 2.1 von der oberen offenen Gehäuseschale 2 in die untere offene Gehäuseschale 3 kann der Führungsrahmen des Tastenfeldes 11 an der unteren offenen Gehäuseschale 3 verschraubt, verstemmt oder in anderer Art und Weise befestigt werden.
Das Tastenfeld 11 ist so konzipiert, dass dieses vorzugsweise den gesamten Wannenraum ausfüllt. Durch das plane oder auch partielle Aufliegen im Gehäusegrundkörper kann auf eine sonst notwendige Trägerplatte verzichtet werden.

Fig. 4 zeigt die untere Ansicht des Tastaturgehäuses 1. Die Stege 5 zur Versteifung bilden vorzugsweise eine bzw. zwei H - Formen nach. Durch diese Form bilden sich Freiräume 9, in die hier nicht näher dargestellte weiter elektronische oder die bereits erwähnten Baugruppen eingebracht werden können. Vorteilhaft ist das Integrieren der Tastatur-Elektronik (nicht näher dargestellt) in die untere Gehäuseschale 3, insbesondere in einen der Freiräume 9. Die elektrische Verbindung der einzelnen elektronischen Baugruppen , wie beispielsweise mit der Tastatur-Elektronik, mit den entsprechenden Gegenstücken, wie beispielsweise dem Tastenfeld 11, wird sichergestellt.

Die offene untere Gehäuseschale 3 wird mit einer Abdeckung 13 versehen, um ein Herausfallen der elektronischen Baugruppen zu vermeiden.

Weitere Änderungen sind möglich.
So kann der Kartenleser 12 auch seitlich, neben dem Tastenfeld 11 eingebunden sein. Zudem kann die Abdeckung 13 aus einem Kunststoff bestehen.
Die Versteifung ist auch durch eine leichte Verdickung oder durch einen dickeren Querschnitt der gemeinsamen Fläche 4 realisierbar.
Die Fläche 4 kann auch flach im Tastaturgehäuse 1 verlaufen, wobei dann unterhalb dieser Fläche vorzugsweise keine Freiräume gebildet werden. Die gesamte Elektronik kann dann in den Vertiefungen 6, 7 untergebracht werden.

## Patentansprüche

1. Tastatur (10), vorzugsweise für Datenkassen, mit einem Gehäuse (1) zur Aufnahme zumindest
- eines Tastenfeldes (11),
- wobei das Gehäuse einteilig ausgeführt ist welches
- aus einer offenen oberen Gehäuseschale (2) und einer unteren offenen Gehäuseschale (3) gebildet wird, wobei
- die obere offene Gehäuseschale (2) wannenartig ausgeführt ist,
**dadurch gekennzeichnet, dass** die Gründfläche der offenen obenen Gehäuseschale (2) (4) Teil der unteren Gehäuseschale (3) ist,
- diese Fläche (4) innerhalb des Gehäuses (1) schräg verläuft, wodurch
- die obere offene Gehäuseschale (2) und die untere offene Gehäuseschale sich zu einem im Querschnitt im wesentlichen darstellenden Λ-förmigen Gehäuse (1) ergänzen, wobei
- die beiden offenen Gehäuseschalen (2, 3) im Querschnitt zusätzlich eine der Λ-Form angehängte Π-Form (6) nachbilden.

2. Tastatur nach Anspruch 1, **dadurch gekennzeichnet, dass** an der Fläche (4) Versteifungen vorgesehen sind.

3. Tastatur nach Anspruch 2, **dadurch gekennzeichnet, dass** die Versteifung durch Stege (5) realisiert wird.

4. Tastatur nach Anspruch 3, **dadurch gekennzeichnet, dass** die Versteifung durch eine Verdickung der Fläche (4) realisiert wird.

5. Tastatur nach Anspruch 3, **dadurch gekennzeichnet, dass** die Stege (5) eine H - Form nachbilden.

6. Tastatur nach einem der Ansprüche 1 bis 5, **dadurch gekennzeichnet, dass** das Tastenfeld (11) an der unteren Gehäuseschale (3) befestigt wird, wozu die gemeinsame Fläche (4) Durchbrüche (2.1) aufweist.

7. Tastatur nach einem der Ansprüche 1 bis 6, **dadurch gekennzeichnet, dass** das Tastenfeld (11) plan oder partiell in der Wanne der oberen Gehäuseschale (2) und dabei auf der gemeinsamen Fläche (4) aufliegt.

8. Tastatur nach einen der Ansprüche, **dadurch gekennzeichnet, dass** in der unteren Gehäuseschale (3) im Anschluß an die gemeinsame Fläche (4) die Aufnahme eines Kartenlesers (12) vorgesehen ist, wozu die untere Gehäuseschale (3) eine sich der Fläche (4) anschließende Vertiefung (7) aufweist, die in der oberen Gehäuseschale (2) als Erhebung oder als planer Gehäuseabschluss erkannt wird.

9. Tastatur nach einem der Ansprüche, **dadurch gekennzeichnet, dass** weitere Vertiefungen (6) der unteren Gehäuseschale (3) zur Aufnahme von elektronischen Baugruppen vorgesehen ist, welche als Gehäuseabschluß der oberen Gehäuseschale (2) erkannt werden.

10. Tastatur nach einem der Ansprüche, **dadurch gekennzeichnet, dass** die elektronischen Baugruppen unterhalb der gemeinsamen Fläche (4) in der unteren Gehäuseschale (3) angebracht sind.

11. Tastatur nach Anspruch 1, **dadurch gekennzeichnet, dass** das Tastenfeld (11) auf eine Trägerplatte verzichten kann.

## Claims

1. Keyboard (10), preferably for checkout terminals, having a housing (1) for accommodating at least
- a touch panel (11),
- with the housing being of integral design and
- being formed from an open upper housing shell (2) and a lower open housing shell (3), with
- the upper open housing shell (2) being of tray-like design,
**characterized in that** the base surface (4) of the open upper housing shell (2) is part of the lower housing shell (3),
- this surface (4) running obliquely within the housing (1), as a result of which
- the upper open housing shell (2) and the lower open housing shell complement one another so as to form a housing (1) which substantially represents an Λ-shape in cross section, with
- the two open housing shells (2, 3) additionally simulating a n shape (6) which is attached to the Λ-shape in cross section.

2. Keyboard according to Claim 1, **characterized in that** reinforcements are provided on the surface (4).

3. Keyboard according to Claim 2, **characterized in that** the reinforcement is realized by webs (5).

4. Keyboard according to Claim 3, **characterized in that** the reinforcement is realized by a thickened portion of the surface (4).

5. Keyboard according to Claim 3, **characterized in that** the webs (5) simulate an H-shape.

6. Keyboard according to one of Claims 1 to 5, **characterized in that** the touch panel (11) is attached to the lower housing shell (3), for which purpose the common surface (4) has apertures (2.1).

7. Keyboard according to one of Claims 1 to 6, **characterized in that** the touch panel (11) rests in a planar manner on or partially in the tray of the upper housing shell (2) and in the process on the common surface (4).

8. Keyboard according to one of the preceding claims, **characterized in that** the holder of a card reader (12) is provided in the lower housing shell (3) in connection to the common surface (4), for which purpose the lower housing shell (3) has a recess (7) which adjoins the surface (4) and is identified in the upper housing shell (2) as a raised portion or as a planar housing termination.

9. Keyboard according to one of the preceding claims, **characterized in that** further recesses (6) in the lower housing shell (3) are provided for accommodating electronic assemblies, the said further recesses being identified as a housing termination of the upper housing shell (2).

10. Keyboard according to one of the preceding claims, **characterized in that** the electronic assemblies are mounted beneath the common surface (4) in the lower housing shell (3).

11. Keyboard according to Claim 1, **characterized in that** the touch panel (11) can make do without a carrier plate.

## Revendications

1. Clavier (10), de préférence pour des caisses enregistreuses, comprenant un boîtier (1) pour recevoir au moins :
- un champ de touches (11),
- le boîtier étant réalisé d'une seule pièce et
- se composant d'une coque de boîtier supérieure ouverte (2) et d'une coque de boîtier inférieure ouverte (3),
- la coque de boîtier supérieure ouverte (2) étant réalisée en forme de cuvette,
**caractérisé en ce que**
- la surface de base (4) de la coque de boîtier supérieure ouverte (2) fait partie de la coque de boîtier inférieure (3),
- cette surface (4) s'étendant obliquement à l'intérieur du boîtier (1), de telle sorte que
- la coque de boîtier supérieure ouverte (2) et la coque de boîtier inférieure ouverte se complémentent pour former un boîtier (1) de section transversale essentiellement en forme de Λ,
- les deux coques de boîtier ouvertes (2, 3) reproduisant en outre en section transversale une forme en Π (6) raccordée à la forme en Λ.

2. Clavier selon la revendication 1, **caractérisé en ce que** des renforts sont prévus sur la surface (4).

3. Clavier selon la revendication 2, **caractérisé en ce que** le renfort est réalisé par des nervures (5).

4. Clavier selon la revendication 3, **caractérisé en ce que** le renfort est réalisé par un épaississement de la surface (4).

5. Clavier selon la revendication 3, **caractérisé en ce que** les nervures (5) reproduisent une forme en H.

6. Clavier selon l'une quelconque des revendications 1 à 5, **caractérisé en ce que** le champ de touches (11) est fixé à la coque de boîtier inférieure (3), ce pour quoi la surface commune (4) présente des orifices (2.1).

7. Clavier selon l'une quelconque des revendications 1 à 6, **caractérisé en ce que** le champ de touches (11) repose à plat ou en partie dans la cuvette de la coque de boîtier supérieure (2) et dans ce cas sur la surface commune (4).

8. Clavier selon l'une quelconque des revendications précédentes, **caractérisé en ce que** l'on prévoit dans la coque de boîtier inférieure (3) à la suite de la surface commune (4), le logement d'un lecteur de carte (12), ce pour quoi la coque de boîtier inférieure (3) présente un renfoncement (7) se raccordant à la surface (4), qui peut être reconnu dans la coque de boîtier supérieure (2) comme un rehaussement ou comme une terminaison plane du boîtier.

9. Clavier selon l'une quelconque des revendications précédentes, **caractérisé en ce que** d'autres renfoncements (6) de la coque de boîtier inférieure (3) sont prévus pour recevoir des modules électroniques, qui peuvent être reconnus comme une terminaison de boîtier de la coque de boîtier supérieure (2).

10. Clavier selon l'une quelconque des revendications précédentes, **caractérisé en ce que** les modules électroniques sont montés sous la surface commune (4) dans la coque de boîtier inférieure (3).

11. Clavier selon la revendication 1, **caractérisé en ce que** le champ de touches (11) peut se passer d'une plaque de support.
